# EUROPÄISCHE PATENTSCHRIFT

(11) **EP 0 034 277 B1**
(45) Veröffentlichungstag und Bekanntmachung des Hinweises auf die Patenterteilung: **26.09.1984**
(21) Anmeldenummer: 81100608.9
(22) Anmeldetag: 28.01.1981
(51) Int. Cl.: B05B 5/04

(54) **Verfahren und Vorrichtung zum elektrostatischen Pulverbeschichten von Gegenständen**
Method and apparatus for the electrostatic powder coating of articles
Procédé et dispositif pour le revêtement électrostatique en poudre d'objets

(30) Priorität: 15.02.1980 DE 3005678
(43) Veröffentlichungstag der Anmeldung: 26.08.1981
(73) Patentinhaber: BASF Lacke + Farben AG, 48165 Münster-Hiltrup (DE)
(72) Erfinder: Meisner, Roland Andreas, Dipl.-Ing., D-7760 Schorndorf (DE)
(74) Vertreter: Habbel, Hans-Georg, Dipl.-Ing.

## Beschreibung

Die Erfindung bezieht sich auf ein Verfahren zum elektrostatischen Pulverbeschichten von Gegenständen durch Zuführen eines Pulver-Luftgemisches zu einem Sprühkopf, Auffächern des Pulver-Luftgemischstromes und Abschleudern der Pulverteilchen vom Sprühkopf, Fördern der Pulverteilchen auf den zu beschichtenden Gegenstand hin durch Anlegen eines elektrischen Feldes zwischen Sprühkopf und Gegenstand.

Es sind Sprühsysteme bekannt (BE-A-766966), bei denen Pulver mit Hilfe von Druckluft als Pulver-Luftgemisch einem Prallkörper zugeführt wird, der das Pulver-Luftgemisch auffächert, wobei dann teils durch den vorhandenen Restimpuls des Pulverkorns teils durch die elektrischen Kräfte, die im elektrischen Feld auf ein geladenes Pulverkorn wirken, das Pulver-Luftgemisch zum zu überziehenden Gegenstand transportiert wird. Die Aufladung des Pulverkorns erfolgt entweder innerhalb des Sprühsystems oder außerhalb desselben. Da die Pulverteilchen mit hoher Energie auf die Prallplatte treffen, treten hier Verschleißerscheinungen und Ansinterungen auf.

Es sind auch Systeme bekanntgeworden (US-A-29 80 338), bei denen dem Pulver-Luftstrom noch im Sprühsystem ein Drall aufgeprägt wird. Nach Verlassen des Sprühsystems fächert dieser Drall dann den Partikelstrom auf.

In der DE-A-2416 081 wird eine Sprühvorrichtung für elektrostatische Pulverbeschichtungsanlagen beschrieben, bei der auf eine rotierende, nahezu horizontal stehende, mit schaufelförmigen Stegen versehene Scheibe ein fluidisierter Pulverstrom unter bestimmtem Winkel auftrifft und dann durch die Zentrifugalkraft radial abgeschleudert wird. Der Nachteil dieses Verfahrens besteht darin, daß durch die konzentrische aber im Abstand von der Drehachse erfolgende Zuführung der Pulverteilchen ein Ansintern der Pulverteilchen an der Scheibe bzw. den Stegen erfolgt und daß aufgrund der den Pulverteilchen schon eigenen hohen Geschwindigkeit erhebliche Verschleißerscheinungen auftreten.

Der Erfindung liegt die Aufgabe zugrunde, die bisher auftretenden Verschleiß- und Ansinterprobleme zu beseitigen, eine leichte Prozeßsteuerbarkeit zu erreichen und die gleichzeitig bei den bekannten Verfahrensweisen auftretenden Probleme der undefinierten Reibungsaufladung zu lösen.

Diese der Erfindung zugrundeliegende Aufgabe wird dadurch gelöst, daß das in an sich bekannter Weise fluidisierte Pulver-Luftgemisch im axialen Zentrum des umlaufenden Sprühkopfes in axialer Richtung desselben frei dem Sprühkopfinnenraum zugeführt wird, wobei der von dem Sprühkopf erzeugte Unterdruck durch Einblasen von Luft in den Förderweg des Pulver-Luftgemisches so gesteuert wird, daß die Fördergeschwindigkeit verzögert und dann das Pulver-Luftgemisch mit dem Sprühkopf formschlüssig auf 500 bis 6000 UPM beschleunigt zum Glockenrand transportiert und abgeschleudert wird. Durch diese Maßnahme werden die bisher auftretenden Verschleiß- und Ansinterprobleme vollständig vermieden und gleichzeitig die undefinierten Reibungsaufladungen ausgeschaltet.

Eine Vorrichtung zur Durchführung des Verfahrens geht aus von einer Beschichtungsvorrichtung mit einem um eine zentrale Achse umlaufenden Sprühkopf und zentraler Zuführung des Pulver-Luftgemisches, wie es in der BE-A-766 966 beschrieben wird.

Die erfindungsgemäße Einrichtung kennzeichnet sich dadurch, daß in der zentrischen Zuführleitung eine Anzahl von radialen Druckluftdüsen vorgesehen ist.

Hierdurch wird eine kontrollierte Prozeßsteuerbarkeit erreicht, da die Nachförderung des fluidisierten Pulvers durch die Saugwirkung des Sprühkopfes bewirkt wird und der von dem Kopf erzeugte Unterdruck durch Einblasen von Luft in den Förderweg des Pulverluftgemisches steuerbar ist. Zusätzlich weist die Vorrichtung einen im rückwärtigen Bereich des Sprühkopfes angeordneten Düsenkranz auf, der einen ringförmigen Luftmantel erzeugt, so daß einmal der Lufthaushalt um den rotierenden Sprühkopf sichergestellt wird und zum andern der abgesprühte Pulverkegel durch den kreisförmigen, rotierenden Luftschleier einen definierten Axialschub erhält.

Bei der erfindungsgemäßen Verfahrensweise und Vorrichtung wird der fluidisierte Pulverstrom dem Sprühkopf durch die feststehende Hohlachse im Bereich der geringsten Reiativgeschwindigkeit und der geringsten Zentrifugalbeschleunigung zugeführt. Der Teilkreisdurchmesser und die Bohrungsgeometrie des Düsenkranzes werden in Relation zum Luftdurchsatz entsprechend gewählt.

Im Fall eines Elektromotors als Antrieb für den Sprühkopf liegt dieser zweckmäßigerweise an Hochspannung und wird über einen Trenntransformator betrieben.

Weitere vorteilhafte Ausgestaltungen der Erfindung sind in den Unteransprüchen definiert.

Ausführungsbeispiele der Erfindung werden nachfolgend anhand der Zeichnungen erläutert.

Die Zeichnungen zeigen dabei in
Figur 1 einen Schnitt durch eine elektrisch angetriebene Ausführungsform und in
Figur 2 einen Schnitt durch eine pneumatisch angetriebene Ausführungsform.

In Fig. 1 ist mit 1 eine als Hohlwelle ausgebildete Zuführleitung bezeichnet, die Lagerungen 10, 10' einen Sprühkopf 2 mit einem Rotor 5, einen Stator 11 des Antriebsmotors und eine dynamische Dichtung 15 trägt. Eine elektrische Zuleitung 8 für den Stator 11 wird in einer Nut 14 auf der Zuführleitung 1 durch das Lager 10' geführt. Die Zuführleitung 1 endet in einem Diffusor 12, der das fluidisierte Pulver direkt der Saugkante einer Laufschaufel 3 des Verdichters zuführt. Eine Scheibe 4 verhindert ein Anströmen des Verdichters aus dem vor den Sprühkopf 2 liegenden Halbraum. Durch einen radialen Ring von Druckluftdüsen 7 läßt sich das Verhältnis von Luft zu fluidisiertem Pulver so beeinflussen, daß die Pulverförderung unterbrochen werden kann. Düsenbohrungen 9 eines Druckluftdüsenkranzes 6 erzeugen einen kreisringförmigen Luftschleier, der dem an einer Kante 13 abgeschleuderten Pulverschleier einen Axialschub aufprägt.

In Fig. 2 wird die Vorrichtung anstelle durch einen elektrischen Antrieb durch einen Turbinenantrieb mit einem Rotor 16 und einem Düsenring 17 angetrieben.

## Patentansprüche

1. Verfahren zum elektrostatischen Pulverbeschichten von Gegenständen durch Zuführen eines Pulver-Luftgemisches zu einem Sprühkopf, Auffächern des Pulver-Luftgemischstromes und Abschleudern der Pulverteilchen vom Sprühkopf, Fördern der Pulverteilchen auf den zu beschichtenden gegenstand hin durch Anlegen eines elektrischen Feldes zwischen Sprühkopf und Gegenstand, dadurch gekennzeichnet, daß das in an sich bekannter Weise fluidisierte Pulver-Luftgemisch im axialen Zentrum des umlaufenden Sprühkopfes in axialer Richtung desselben frei dem Sprühkopfinnenraum zugeführt wird, wobei der von dem Sprühkopf erzeugte Unterdruck durch Einblasen von Luft in den Förderweg des Pulver-Luftgemisches so gesteuert wird, daß die Fördergeschwindigkeit verzögert und dann das Pulver-Luftgemisch mit dem Sprühkopf formschlüssig auf 500 bis 6000 UPM beschleunigt zum Glockenrand transportiert und abgeschleudert wird.

2. Vorrichtung zum elektrostatischen Pulverbeschichten von Gegenständen mit einem um eine zentrale Achse umlaufenden Sprühkopf (2) mit zentraler Zufuhr des Pulver-Luftgemisches, dadurch gekennzeichnet, daß in der zentrischen Zuführleitung (1) eine Anzahl von radialen Druckluftdüsen (7) vorgesehen ist.

3. Vorrichtung nach Anspruch 2, gekennzeichnet durch einen im rückwärtigen Bereich des glockenförmigen Sprühkopfes (2) angeordneten Düsenkranz (6) zur Erzeugung eines ringförmigen Luftmantels.

4. Vorrichtung nach Anspruch 2, gekennzeichnet durch einen als Elektromotor ausgebildeten Außenläufermotor (5, 11) für den Antrieb des Sprühkopfes (2).

5. Vorrichtung nach Anspruch 2, gekennzeichnet durch einen als Druckluftturbine (16, 17) ausgebildeten Außenläufermotor (5, 11) für den Antrieb des Sprühkopfes (2).

6. Vorrichtung nach Anspruch 2, dadurch gekennzeichnet, daß die Innenkontur des Sprühkopfes (2) mit durchgehenden Laufschaufein versehen ist.

7. Vorrichtung nach den Ansprüchen 2 und 4, dadurch gekennzeichnet, daß der elektrische Außenläufermotor (5, 11) an Hochspannung liegt und über einen Trenntransformator betrieben wird.

8. Vorrichtung nach Anspruch 7, dadurch gekennzeichnet, daß die Drehzahl des elektrischen Außenläufermotors (5, 11) durch Verändern der Synchronfrequenz veränderbar ist.

## Claims

1. Process for the electrostatic powder coating of articles by feeding a powder/air mixture to a spray head, fanning-out the stream of powder/air mixture and throwing off the powder particles from the spray head, and conveying the powder particles in the direction of the article to be coated by applying an electric field between the spray head and the article, characterised in that the powder/air mixture, which has been fluidised . in a manner known per se, in the axial centre of the rotating spray head is fed freely to the internal cavity of the spray head, in the axial direction of the said head, the suction created by the spray head being so controlled by blowing air into the conveying path of the powder/air mixture that the conveying speed is retarded and that then the powder/air mixture, accelerated positively together with the spray head to 500-6,000 rpm, is transported to the bell rim and thrown off.

2. Device for the electrostatic powder coating of articles by means of a spray head (2) which rotates about a central axis and has a central feed of the powder/air mixture, characterised in that a plurality of radial compressed air nozzles (7) are provided in the centric feed line (1).

3. Device according to Claim 2, characterised by a ring of nozzles (6), located in the rear zone of the bell-shaped spray head (2), the ring of nozzles creating an annular air jacket.

4. Device according to Claim 2, characterised by an external rotor motor (5, 11), constructed as an electric motor, for driving the spray head (2).

5. Device according to Claim 2, characterised by an external rotor motor (5, 11), constructed as a compressed air turbine (16, 17), for driving the spray head (2).

6. Device according to Claim 2, characterised in that the internal contour of the spray head (2) is provided with continuous rotor blades.

7. Device according to Claims 2 and 4, characterised in that the electrical external rotor motor (5, 11) is connected to a high voltage and is operated via an isolating transformer.

8. Device according to Claim 7, characterised in that the speed of rotation of the electric external rotor motor (5, 11) can be varied by varying the synchronous frequency.

## Revendications

1. Procédé pour le revêtement électrostatique d'objets au moyen de poudre par amenée d'un mélange de poudre et d'air à une tête de projection, étalement du courant de mélange de poudre et d'air et projection des particules de poudre depuis la tête de projection, amenée des particules de poudre en direction de l'objet à revêtir par application d'un champ électrique entre la tête de projection et l'objet, caractérisé par le fait que de manière en elle-même connue, on amène librement le mélange fluidisé de poudre et d'air à la cavité intérieure de la tête de projection, au centre axial de la tête de projection en rotation, dans la direction axiale de celle-ci, la dépression engendrée par la tête de projection étant commandée par injection d'air dans le parcours du mélange de poudre et d'air de telle sorte que la vitesse de transport est ralentie et qu'alors, le mélange de poudre et d'air, accéléré entre 500 et 6000 tours/mn solidairement avec la tête de projection, est transporté jusqu'au bord de la cloche et projeté.

2. Appareil pour le revêtement électrostatique d'objets au moyen de poudre, présentant une tête de projection (2) tournant autour d'un axe central avec amenée centrale du mélange de poudre et d'air, caractérisé par le fait que dans le tuyau d'amenée centré (1) sont prévues un certain nombre de buses radiales à air comprimé (7).

3. Appareil selon la revendication 2, caractérisé par une couronne de buses (6) disposée dans la région postérieure de la tête de projection en forme de cloche (2) pour engendrer un rideau d'air annulaire.

4. Appareil selon la revendication 2, caractérisé par un moteur à rotor extérieur (5, 11) conçu sous forme de moteur électrique pour l'entraînement de la tête de projection (2).

5. Appareil selon la revendication 2, caractérisé par un moteur à rotor extérieur (5, 11) conçu sous forme de turbine à air comprimé (16, 17) pour l'entraînement de la tête de projection (2).

6. Appareil selon la revendication 2, caractérisé par le fait que le contour intérieur de la tête de projection (2) est muni de pales d'un seul tenant.

7. Appareil selon les revendications 2 et 4, caractérisé par le fait que le moteur électrique à rotor extérieur (5, 11) est relié à une haute tension et est actionné par l'intermédiaire d'un transformateur intermédiaire.

8. Appareil selon la revendication 7, caractérisé par le fait que la vitesse de rotation du moteur électrique à rotor extérieur (5, 11) est variable par variation de la fréquence synchrone.
